# FASCICULE DE BREVET EUROPEEN

(11) **EP 0 080 407 B1**
(45) Date de publication et mention de la délivrance du brevet: **26.03.1986**
(21) Numéro de dépôt: 82402096.0
(22) Date de dépôt: 17.11.1982
(51) Int. Cl.: B44D 3/24, C23G 5/04, C23G 5/02

(54) **Procédé et installation de décapage d'objets pourvus d'un revêtement**
Verfahren und Vorrichtung zum Entfernen von Schichten von Gegenständen
Process and apparatus for removing coatings from objects

(30) Priorité: 19.11.1981 DE 3145815
(43) Date de publication de la demande: 01.06.1983
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Blaudszun, Bernd, D-2000 Hamburg-36 (DE)
(74) Mandataire: Leclercq, Maurice

## Description

L'invention concerne un procédé et une installation de décapage d'objets pourvus d'un revêtement, du type décrit dans les préambules des revendications 1 et 9.

Dans un procédé connu de ce type (FR-A-423 281), le liquide de décapage, par exemple de la benzine, est pulvérisé sur les objets à décaper, afin de les dégraisser. Le liquide de décapage, mélangé avec la graisse dissoute, est collecté dans un vase disposé au-dessous du réservoir de traitement, et du liquide de décapage pur est récupéré à partir de ce mélange par distillation. Pendant le décapage règne dans le réservoir de traitement une atmosphère constituée d'un mélange d'air et de vapeurs du liquide de traitement. Après le décapage, du gaz inerte chauffé est introduit dans le réservoir. Le gaz sortant du réservoir est refroidi, et le condensat, constitué essentiellement du liquide de traitement, est séparé et renvoyé dans le vase de distillation.

Toutefois, de cette manière, on ne peut pas séparer la totalité de l'agent de décapage pendant le séchage ; au contraire, une quantité importante de ce dernier reste dans le circuit. Lorsque, après le séchage, on ouvre le réservoir pour sortir les objets décapés, une quantité non négligeable d'agent de décapage s'échappe dans l'atmosphère. Il en résulte non seulement une pollution de l'environnement, mais également une diminution de la quantité d'agent de décapage disponible, de sorte que ce dernier doit constamment être renouvelé. Ceci est aggravé par le fait que lors de l'introduction du gaz inerte de chauffage, une partie de la phase gazeuse doit être évacuée dans l'atmosphère, ce qui provoque de nouveau une pollution de l'environnement et une perte d'agent de décapage.

Par ailleurs, malgré l'introduction de gaz inerte pour le séchage, il reste dans le réservoir une quantité plus ou moins importante d'oxygène pendant le décapage, de sorte que le danger d'incendie ou d'explosion n'est pas complètement écarté.

L'invention a pour but de fournir un procédé de décapage qui ne comporte aucun risque notable d'incendie, même si l'on utilise des agents de décapage inflammables ou explosifs, et qui ne conduise à aucune pollution notable de l'environnement, tout en minimisant les pertes d'agent de décapage.

Ce problème est résolu suivant l'invention de la manière décrite dans la partie caractérisante de la nouvelle revendication 1.

Dans le cas du procédé faisant l'objet de l'invention, l'élimination des couches, par exemple le décapage d'un vernis, a lieu avec un solvant qui est connu en soi mais, conformément à l'invention, le procédé a donc lieu sous atmosphère inerte. On évite ainsi tout danger d'incendie ou d'explosion lors du décapage du revêtement. Une fois le décapage effectué, le gaz inerte peut être évacué dans l'atmosphère, en passant éventuellement par un dispositif de séparation approprié, sans que des substances novices ne soient entraînées. Le gaz inerte utilisé dans le procédé d'élimination des couches sert également pour la séparation du solvant et du matériau formant le revêtement protecteur. A cet effet, le gaz inerte évacue le solvant vaporisé et le porte à condensation dans un dispositif approprié. Le solvant séparé peut alors être réutilisé dans le processus opératoire, l'utilisation de produits chimiques polluants et onéreux étant maintenue de ce fait dans des limites très faibles lors de la mise en oeuvre du procédé.

Lors de la séparation du solvant hors du mélange solvant-matériau de revêtement, on peut obtenir une concentration appropriée de ce mélange afin de le rendre réutilisable. Ceci est par exemple le cas de l'élimination du vernis. Le vernis mélangé dans le solvant peut être réutilisé avec la concentration souhaitée pour un nouveau procédé de vernissage, pour l'obtention de pigments, etc... De la sorte, on évite de le diriger sur une décharge particulière et l'inconvénient qui en résulte pour l'environnement est supprimé.

Dans une version du procédé faisant l'objet de l'invention, on utilise l'azote comme gaz inerte. En tant que gaz industriel facile à manipuler l'azote peut être utilisé de manière particulièrement favorable dans le procédé faisant l'objet de l'invention.

Il n'est pas possible d'éviter entièrement que du gaz inerte, s'échappant du bain, entraîne du solvant vaporisé. Par conséquent, selon une modalité de l'invention, on prévoit que le gaz s'échappant du bain soit refroidi par échange de chaleur avec le gaz inerte qui est introduit. Si l'on retire par exemple de l'azote gazeux d'un réservoir sous pression contenant de l'azote liquide, la température de l'azote gazeux s'abaisse, car on lui retire la chaleur d'évaporation. Si l'on réchauffe maintenant l'azote que l'on introduit par échange de chaleur, ceci conduit à un refroidissement du mélange azote-vapeur du solvant. Par ce fait la vapeur du solvant peut se condenser et l'on peut recueillir le condensat liquide tandis que de l'azote pur s'échappe dans l'atmosphère.

Lorsque l'on extrait du bain le mélange solvant-matériau de revêtement, les objets décapés sont encore imprégnés de solvant. Pour cette raison, selon une autre modalité de l'invention, on propose, lorsque le mélange solvant-matériau de revêtement est retiré du bain, de sécher les objets décapés avec du gaz inerte et que le solvant soit séparé du courant de gaz inerte et de vapeur de solvant et soit recueilli.

L'étape de procédé indiqué en dernier lieu est réalisée de la manière décrite ci-dessus.

Ainsi qu'on l'a déjà expliqué, le gaz inerte est utilisé pour séparer le solvant du matériau de revêtement. A cet effet, selon une modalité de l'invention, on prévoit de réchauffer le gaz inerte pour l'évaporation du solvant. En variante, on peut réchauffer le réservoir dans lequel est pompé le mélange solvant-matériau de revêtement. En cas d'utilisation d'azote comme gaz inerte et de solvant usuel, le réchauffage porte sur une température d'environ 60 °C.

Afin d'assurer une meilleure utilisation de l'énergie du procédé de séparation basé sur la condensation, selon une autre version de l'invention, on prévoit de refroidir le mélange vapeur de solvant-gaz inerte par échange de chaleur avec le gaz inerte plus froid libéré après la condensation de la vapeur du solvant.

Le gaz inerte servant à l'évaporation et à la condensation du solvant est de préférence maintenu en circuit fermé, la quantité de gaz inerte nécessaire étant de ce fait réduite à un minimum. Avant le début de la séparation, le produit circulant dans le circuit sera de préférence rendu inerte au moyen d'un gaz inerte.

Ainsi qu'il ressort des explications précédentes, le procédé faisant l'objet de l'invention se caractérise par une réutilisation optimale des matières premières utilisées. Avec des coûts d'exploitation très faibles, il n'y a aucune production de déchets. Les quantités de produits émises avec le procédé faisant l'objet de l'invention sont nettement en dessous des recommandations des autorités. Les quantités d'énergie nécessaires à la mise en oeuvre du procédé faisant l'objet de l'invention sont très faibles. Du fait d'une manipulation du solvant qui a lieu uniquement en atmosphère inerte, la sécurité de travail est nettement meilleure que la moyenne, le danger d'incendie et d'explosion étant fortement réduit. Les influences exercées sur les postes de travail en ce qui concerne le bruit et les autres nuisances sont minimales. Enfin, le procédé faisant l'objet de l'invention peut être largement automatisé.

Diverses installations appropriées sont possibles pour la mise en oeuvre du procédé faisant l'objet de l'invention. Une installation conforme à l'invention, du type comprenant au moins un réservoir destiné à recevoir les objets, pouvant être fermé hermétiquement et pouvant être raccordé à un réservoir de gaz inerte par l'intermédiaire d'une conduite d'amenée et d'une soupape d'arrêt, un réservoir de produit de décapage relié au réservoir, et un dispositif condenseur destiné à séparer le liquide de décapage du gaz inerte lors du séchage, est caractérisée en ce que le dispositif condenseur comprend un échangeur de chaleur suivi d'un séparateur, le réservoir à gaz inerte contenant ce gaz sous forme cryogénique et étant relié au réservoir par l'intermédiaire de cet échangeur.

L'installation faisant l'objet de l'invention permet de rendre inerte le réservoir de décapage avant son remplissage avec du solvant et un séchage des objets décapés lorsque le mélange solvant-matériau de revêtement est évacué. Entre ces phases du procédé, des soupapes d'arrêt sont fermées, ce qui permet de maintenir à une valeur relativement peu importante la quantité de gaz inerte nécessaire pour un tel procédé. Les fuites de gaz inerte vers l'atmosphère, en particulier lors de la phase de séchage, ne représentent aucun trouble pour l'environnement, car des précautions appropriées permettent de séparer le solvant qui y est contenu sous forme de vapeur.

Un exemple d'exécution est expliqué ci-dessous en référence à la figure unique qui montre, schématiquement, une installation permettant de mettre en oeuvre le procédé faisant l'objet de l'invention.

Deux réservoirs, 10 et 11, fermés hermétiquement par un couvercle 12 ou 13, sont prévus. Les réservoirs 10 et 11 peuvent être reliés à un réservoir d'azote 16, par l'intermédiaire des conduites d'amenées 14 et 15, et des soupapes d'arrêt V3 ou V4. La sortie du réservoir d'azote 16 peut être fermée directement à l'aide d'une soupape d'arrêt V1. Les réservoirs 10 et 11 peuvent être reliés à l'atmosphère par l'intermédiaire des soupapes V6 ou V5, d'une conduite 17, d'un échangeur 18, d'un séparateur 19 et d'une conduite 20. Dans l'échangeur 18 se trouve un serpentin 21, qui constitue une partie de la conduite d'amenée 14.

Les réservoirs 10 et 11 sont des réservoirs de décapage qui sont équipés, en outre, de générateurs à ultra-sons, comme indiqué en 22 ou 23. Les réservoirs 10 et 11 peuvent être reliés à un réservoir de solvant 27 par l'intermédiaire d'une pompe 24, des conduites 25 ou 26 et des soupapes V9 et V10.

Les réservoirs 10 et 11 peuvent être reliés à un réservoir d'épaississement 31 par l'intermédiaire des soupapes d'arrêt V8 et V7, des conduites 28 ou 29 et d'une pompe 30. La conduite d'amenée 32 vers le réservoir d'épaississement 31 est munie d'un dispositif de chauffage 33. Un ventilateur 35 est disposé sur une conduite d'évacuation 34, provenant du réservoir d'épaississement 31. A partir du côté soufflant du ventilateur 35, la conduite 34 se dirige sur l'entrée d'un récupérateur 36 dont l'une des sorties est reliée à l'évaporateur 38 d'un groupe frigorifique désigné, en général, par 39, au moyen d'une conduite 37. Une conduite de sortie 40 de l'évaporateur 38 est reliée à un séparateur 41. Une conduite 42 sortant du séparateur 41 passe au travers du récupérateur 36 et est reliée à la conduite 32, en amont du dispositif de chauffage 33. La conduite 14 est reliée à la conduite 42 ou 32, par l'intermédiaire d'une conduite 43 et d'une vanne V2.

Les séparateurs 19 et 41 sont munis de conduites de sortie 44 ou 45 qui conduisent à une conduite collectrice 46 qui comporte une pompe 47 et qui est reliée au réservoir de solvant 27.

A la partie inférieure, une conduite 48 comportant une soupape V11 est reliée au réservoir d'épaississement 31.

L'installation décrite fonctionne comme suit :
Le couvercle 12 étant ouvert, les pièces à décaper sont accorchées à la main dans le réservoir de décapage 10. Après son remplissage, le réservoir 10 est fermé hermétiquement. On ouvre alors les soupapes V1, V3 et V6. L'azote pénètre dans le réservoir 10, ressort de celui-ci à l'air libre en passant par l'échangeur 18 et le séparateur 19. En même temps, de l'air est extrait. Dès que la teneur en oxygène atteint une valeur inférieure à 3 % de volume, les soupapes V3 et V6 sont fermées. En même temps, ou juste après, la pompe 24 est enclenchée et la soupape V9 ouverte, du solvant étant pompé dans le réservoir de décapage 10, comme indiqué en 45 a. Lorsqu'un degré de remplissage prédéterminé est atteint, la soupape V9 est à nouveau fermée et la pompe 24 arrêtée.

La procédure de décapage commence alors avec l'aide d'ultra-sons.

En même temps, ou plus tard, la soupape V2 est ouverte, ce qui permet de rendre inerte le circuit de condensation se composant du dispositif de chauffage 33, du réservoir d'épaississement 31, du récupérateur 36, de l'évaporateur 38, du séparateur 41 ainsi que des conduites correspondantes.

Lorsqu'une concentration d'oxygène prédéterminée est atteinte, la soupape V2 est à nouveau fermée. Le dispositif de chauffage 33 est mis en route jusqu'à ce qu'une température prédéterminée soit atteinte.

Lorsque la phase de décapage est terminée, la soupape V8 s'ouvre et la pompe 30 transporte le mélange se composant de vernis dissous et de solvant dans le réservoir d'épaississement 31. Dans le réservoir d'épaississement 31 le mélange est désigné par 46.

En même temps, ou plus tard, les soupapes V3 et V6 s'ouvrent. Le courant d'azote traversant le réservoir 10 sèche les pièces décapées. Le mélange vapeur de solvant-azote passe par l'échangeur 18. Le solvant se condense dans cet échangeur et est séparé dans le séparateur 19. L'azote purifié s'échappe dans l'atmosphère par la conduite 20. Le solvant provenant du séparateur 19 pénètre dans le réservoir de solvant 27 par la conduite 44 et à l'aide de la pompe 47.

Après achèvement de la phase de séchage, le réservoir 10 est rempli d'air. Dès que la teneur en oxygène atteint au moins 19 % de volume, le couvercle 12 s'ouvre automatiquement et les pièces décapées et nettoyées peuvent être extraites. La phase de décapage peut alors être répétée de la manière décrite ci-dessus.

Entre temps, la phase d'épaississement se déroule comme suit dans le réservoir 31. L'azote tempéré évapore à une température de par exemple 60 °C une partie du solvant dans le réservoir d'épaississement 31. Le mélange gazeux de solvant et d'azote subit un refroidissement préliminaire dans le récupérateur 36 par l'intermédiaire du ventilateur 35 et est envoyé dans l'évaporateur 38 où la vapeur de solvant se condense. Dans le séparateur 41 le solvant et l'azote sont séparés. L'azote est à nouveau réchauffé dans le récupérateur 36 et est porté dans le dispositif de chauffage 33 à la température souhaitable pour son introduction dans le réservoir d'épaississement 31. La phase d'épaississement dure jusqu'à ce que la viscosité souhaitable du vernis soit atteinte. Lorsque la phase d'épaississement est terminée, la soupape V11 s'ouvre de manière à ce que le vernis puisse être transvasé dans des conteneurs appropriés par l'intermédiaire de la conduite 48.

Les températures utilisées dans le circuit d'épaississement sont indiquées sur la figure. Elles ne doivent toutefois pas être considérées comme limitatives.

Il est évident qu'une phase de décapage peut aussi être réalisée en parallèle, ou avec décalage, dans le réservoir 11.

L'exemple d'exécution peut être montre que le procédé faisant l'objet de l'invention peut être mis en oeuvre avec des composants et des appareils usuels et que les fabrications spéciales onéreuses sont évitées.

## Revendications

1. Procédé de décapage d'objets pourvus d'un revêtement, du type dans lequel on introduit lesdits objets dans un réservoir fermé hermétiquement (11, 12), on les traite avec un liquide de décapage, on collecte le mélange de liquide de décapage et de matériau décapé, et on sépare le liquide de décapage du matériau décapé, du gaz inerte de séchage étant introduit dans le réservoir après l'achèvement de l'opération de décapage et le gaz sortant du réservoir étant partiellement condensé pour séparer le liquide de décapage, caractérisé en ce que le gaz inerte est stocké sous forme cryogénique ; en ce qu'après l'introduction des objets dans le réservoir (10, 11) et avant l'opération de décapage, on réalise un inertage de ce réservoir au moyen dudit gaz inerte jusqu'à l'obtention d'une teneur résiduelle d'oxygène de 3 % en volume ; en ce que le gaz sortant du réservoir d'inertage réchauffe par échange de chaleur le gaz inerte introduit dans le réservoir ; et en ce que l'on effectue la condensation partielle du gaz sortant du réservoir lors du séchage en refroidissant ce gaz par échange de chaleur avec le gaz inerte introduit dans le réservoir.

2. Procédé selon la revendication 1, caractérisé en ce qu'on utilise comme gaz inerte de l'azote stocké sous forme liquide.

3. Procédé selon l'une des revendications 1 et 2, caractérisé en ce que le mélange de liquide de décapage et de revêtement décapé est collecté dans un réservoir de séparation (31), en ce que du gaz inerte réchauffé est introduit dans ce réservoir de séparation pour l'évaporation du liquide de décapage, et en ce que le produit de décapage évaporé est ensuite condensé, ce jusqu'à l'obtention d'une concentration suffisante du revêtement décapé.

4. Procédé selon la revendication 3, caractérisé en ce que le gaz inerte est réchauffé à environ 60 °C.

5. Procédé selon l'une des revendications 3 et 4, caractérisé en ce que le gaz inerte servant à l'évaporation et à la condensation du produit de décapage est maintenu en circuit fermé.

6. Procédé selon la revendication 5, caractérisé en ce que le mélange de vapeur du produit de décapage et de gaz inerte sortant du réservoir de séparation (31) subit un refroidissement préliminaire par échange de chaleur avec le gaz inerte plus froid libéré après la condensation de la vapeur du produit de décapage.

7. Procédé selon l'une quelconque des revendications 1 à 6, caractérisé en ce que le circuit de passage du gaz inerte ou du mélange gaz inerte- vapeur du produit de décapage est préalablement rendu inerte avec du gaz inerte pour la condensation de la vapeur du produit de décapage.

8. Procédé selon l'une des revendications 1 à 7, caractérisé par le fait que le bain de décapage est excité par ultra-sons.

9. Installation pour le décapage d'objets pourvus d'un revêtement, du type comprenant au moins un réservoir (10, 11) destiné à recevoir les objets, pouvant être fermé hermétiquement et pouvant être raccordé à un réservoir de gaz inerte (16) par l'intermédiaire d'une conduite d'amenée (14, 15) et d'une soupape d'arrêt (V3, V4), un réservoir de produit de décapage (31) relié au réservoir, et un dispositif condenseur (18, 19) destiné à séparer le liquide de décapage du gaz inerte lors du séchage, caractérisée en ce que le dispositif condenseur (18, 19) comprend un échangeur de chaleur (21, 18) suivi d'un séparateur (19), le réservoir à gaz inerte (16) contenant ce gaz sous forme cryogénique et étant relié au réservoir (10, 11) par l'intermédiaire de cet échangeur (18, 21).

10. Installation selon la revendication 9, caractérisée en ce qu'elle comprend au moins un réservoir d'épaississement (31) relié au réservoir (10, 11) de décapage et au réservoir de gaz inerte (16), et en ce qu'une conduite d'évacuation (34) reliée au réservoir d'épaississement (31) est dirigée vers un séparateur (41) par l'intermédiaire d'un second échangeur de chaleur (38) alimenté en réfrigérant.

11. Installation selon la revendication 10, caractérisée en ce que ledit second échangeur de chaleur est l'évaporateur (38) d'un groupe frigorifique (39).

12. Installation selon l'une des revendications 10 et 11, caractérisée en ce qu'elle comprend une conduite (42 ou 32) destinée à ramener dans le réservoir d'épaississement (31) le gaz inerte libéré du produit de décapage condensé au moyen dudit second échangeur (38).

13. Installation selon la revendication 12, caractérisée en ce qu'un dispositif de chauffage (33) est disposé sur ladite conduite (42 ou 32).

14. Installation selon l'une quelconque des revendications 12 et 13, caractérisée en ce que la conduite d'évacuation (34) provenant du réservoir d'épaississement (31) et la conduite (42 ou 32) allant vers ce réservoir, sont mises en relation d'échange thermique par un récupérateur (36).

15. Installation selon l'une quelconque des revendications 9 à 14, caractérisée en ce que les sorties du ou des séparateurs (19, 41) sont reliées au réservoir de produit de décapage (27).

## Claims

1. Process for removing coatings from objects provided with coating, of thù type whereby one introduces the said objects into a hermetically closed container (11, 12), one treats these with a stripping liquid, one collects the mixture of stripping liquid and the stripped material and one separates the stripping liquid from the stripped material, inert drying gas being introduced into the container after completing the stripping operation and the gas leaving the container being partially condensed for separating the stripping liquid, characterized in that the inert gas is stored in cryogenic form ; that after the introduction of the objects into the container (10, 11) and before the stripping operation one renders this container inert by means of the said inert gas until one obtains a remaining amount of oxygen of 3 % by volume ; that the gas leaving the inert rendered container heats the inert gas introduced into the container by heat exchange ; and that one partially condenses the gas leaving the container during the drying by cooling this gas by heat exchange with the inert gas introduced into the container.

2. Process according to claim 1, characterized in that one utilizes as inert gas nitrogen stored in liquid form.

3. Process according to one of the claims 1 and 2, characterized in that the mixture of stripping liquid and stripped coating is collected in a separating container (31), that the heated inert gas is introduced into this separating container for the evaporation of the stripping liquid and that the vaporized stripped product then is condensed until one obtains a sufficient concentration of stripped coating.

4. Process according to claim 3, characterized in that the inert gas is heated to about 60 °C.

5. Process according to one of the claims 3 and 4, characterized in that the inert gas serving for the vaporization and condensation of the stripping product is maintained in a closed circuit.

6. Process according to claim 5, characterized in that the mixture of vapor of the stripping product and the inert gas leaving the separating container (31) undergoes a preliminary cooling by heat exchange with the colder inert gas released after the condensation of the vapor of the stripping product.

7. Process according to one of the claims 1 to 6, characterized in that the circuit of passage of the inert gas or of the mixture inert gas - vapor of the stripping product is first rendered inert with the inert gas for the condensation of the vapor of the stripping product.

8. Process according to one of the claims 1 to 7, characterized in that the stripping bath is excited by ultrasonics.

9. Installation for removing coatings from objects provided with a coating, of the type comprising at least one container (10, 11) defined to receive the objects, capable of being hermetically closed and being connected to a container of inert gas (16) by means of a supply conduit (14, 15) and a check valve (V3, V4), a container for stripping product (31) connected to the container and a condensing device (18, 19) defined to separate the stripping liquid from the inert gas during the drying, characterized in that the condensing device (18, 19) comprises a heat exchanger (21, 18) followed by a separator (19), the container for inert gas (16) containing this gas under cryogenic form and being connected to the container (10, 11) by means of this exchanger (18, 21).

10. Installation according to claim 9, characterized in that it comprises at least one thickening container (31) connected to the stripping container (10, 11) and to the container (16) for inert gas, and that a discharge conduit (34) connected to the thickening container (31) is directed to a separator (41) by means of a second heat exchanger (38) fed with refrigerant.

11. Installation according to claim 10, characterized in that the said second heat exchanger is the evaporator (38) of a refrigerator (39).

12. Installation according to one of the claims 10 and 11, characterized in that it comprises a conduit (42 or 32) defined to bring back into the thickening container (31) the inert gas released from the stripping product condensed by means of the said second exchanger (38).

13. Installation according to claim 12, characterized in that a heating device (33) is disposed in the said conduit (42 or 32).

14. Installation according to one of the claims 12 and 13, characterized in that the discharging conduit (34) originating from the thickening container (31) and the conduit (42 or 32) leading to this container, are brought into thermal exchange relationship by means of a heat accumulator (36).

15. Installation according to one of the claims 9 to 14, characterized in that the exits of the separator or the separators (19, 41) are connected to the container for the stripping product (27).

## Patentansprüche

1. Verfahren zum Entfernen von Schichten von Gegenständen, die mit einem Überzug versehen sind, bei dem man die Gegenstände in einen hermetisch geschlossenen Behälter (11, 12) einführt, sie mit einer Abtragsflüssigkeit behandelt, das Gemisch von Abtragsflüssigkeit und abgetragenem Material sammelt und die Abtragsflüssigkeit von dem abgetragenen Material trennt, wobei Trocknungsinertgas in den Behälter nach Beendigung des Abtragsvorganges eingeführt und das den Behälter verlassende Gas teilweise kondensiert wird, um die Abtragsflüssigkeit zu trennen, dadurch gekennzeichnet, daß das Inertgas in Tiefsttemperaturform gespeichert wird, daß nach dem Einführen der Gegenstände in den Behälter (10, 11) und vor der Abtragsvorgang dieser Behälter mittels des inerten Gases inert gemacht wird, bis man einen Restgehalt von Sauerstoff von 3 Volum-% erhält ; daß das den Inertmachungsbehälter verlassende Gas durch Wärmeaustausch das Inertgas erwärmt, welches in dem Behälter eingeführt ist ; und daß man das aus dem Behälter kommende Gas bei der Trocknung dadurch partiell kondensiert, daß das Gas durch Wärmeaustausch mit dem in den Behälter eingeführten Inertgas gekühlt wird.

2. Verfahren nach Anspruch 1, dadurch gekennzeichnet, daß man als Inertgas in flüssiger Form gespeicherten Stickstoff verwendet.

3. Verfahren nach einem der Ansprüche 1 und 2, dadurch gekennzeichnet, daß das Gemisch aus Abtragsflüssigkeit und abgetragenem Überzug in einem Trennbehälter (31) gesammelt wird, daß das erwärmte Inertgas in diesen Behälter eingeführt wird zum Verdampfen der Abtragsflüssigkeit und daß das verdampfte, abgetragene Produkt dann kondensiert wird, bis man eine ausreichende Konzentration des abgetragenen Überzuges erhält.

4. Verfahren nach Anspruch 3, dadurch gekennzeichnet, daß das Inertgas auf etwa 60 °C erwärmt wird.

5. Verfahren nach einem der Ansprüche 3 und 4, dadurch gekennzeichnet, daß das Inertgas, welches der Verdampfung und der Kondensation des abgetragenen Produktes dient, in geschlossenem Kreislauf gehalten wird.

6. Verfahren nach Anspruch 5, dadurch gekennzeichnet, daß das Gemisch aus Dampf des abgetragenen Produktes und Inertgas, welches aus dem Trennbehälter (31) kommt, einer vorläufigen Kühlung durch Wärmeaustausch mit dem kälteren Inertgas unterzogen wird, welches nach der Kondensation des Dampfes des abgetragenen Produktes freigesetzt ist.

7. Verfahren nach einem der Ansprüche 1 bis 6, dadurch gekennzeichnet, daß der Kreislauf des Durchganges des Inertgases oder des Gemisches Inertgas-Dampf des abgetragenen Produktes zuvor mit dem Inertgas für die Kondensation des Dampfes des abgetragenen Produktes inert gemacht wird.

8. Verfahren nach einem der Ansprüche 1 bis 7, dadurch gekennzeichnet, daß das Abtragbad durch Ultraschall angeregt wird.

9. Anlage zum Entfernen von Schichten von Gegenständen, die mit einem Überzug versehen sind, mit mindestens einem Behälter (10, 11), der zur Aufnahme der Gegenstände gedacht ist, hermetisch verschlossen werden kann und mit einem Inertgasbehälter (16) verbunden sein kann mittels einer Zuführleitung (14, 15) und einem Absperrventil (V3, V4), mit einem Behälter für das Abtragsprodukt (31), der mit dem Behälter verbunden ist, und mit einer Kondensatorvorrichtung (18, 19), die zum Trennen der Abtragsflüssigkeit vom Inertgas bei der Trocknung bestimmt ist, dadurch gekennzeichnet, daß die Kondensatorvorrichtung (18, 19) einen Wärmeaustauscher (21, 18) aufweist, der von einer Trenneinrichtung (19) gefolgt ist, wobei der Behälter mit Inertgas (16) dieses Gas in Tiefsttemperaturform enthält und mittels dieses Austauschers (18, 21) mit dem Behälter (10, 11) verbunden ist.

10. Anlage nach Anspruch 9, dadurch gekennzeichnet, daß sie mindestens einen Eindickungsbehälter (31) aufweist, der mit dem Abtragsbehälter (10, 11) und dem Inertgasbehälter (16) verbunden ist, und daß eine Ausströmleitung (34), die mit dem Eindickungsbehälter (31) verbunden ist, zu einer Trenneinrichtung (41) mittels eines zweiten Wärmetauschers (38) geführt ist, der mit Kühlmittel versorgt ist.

11. Anlage nach Anspruch 10, dadurch gekennzeichnet, daß der zweite Wärmetauscher ein Verdampfer (38) eines Kühlaggregates (39) ist.

12. Anlage nach einem der Ansprüche 10 und 11, dadurch gekennzeichnet, daß sie eine Leitung (42 oder 32) aufweist, die für das Zurückführen des Inertgases, welches vom Abtragsprodukt befreit ist, kondensiert mittels des zweiten Wärmetauschers (38), in den Eindickungsbehälter (31) bestimmt ist.

13. Anlage nach Anspruch 12, dadurch gekennzeichnet, daß die Heizvorrichtung (33) in der Leitung (42 oder 32) angeordnet ist.

14. Anlage nach einem der Ansprüche 12 und 13, dadurch gekennzeichnet, daß die Ausströmleitung (34), die von dem Eindickungsbehälter (31) kommt, und die Leitung (42 oder 32), welche zu diesem Behälter geht, durch einen Wärmespeicher (36) in Wärmeaustauschbeziehung gebracht sind.

15. Anlage nach einem der Ansprüche 9 bis 14, dadurch gekennzeichnet, daß die Ausgänge des oder der Trenneinrichtungen (19, 41) mit dem Behälter des Abtragsproduktes (27) verbunden sind.
